# FASCICULE DE BREVET EUROPEEN

(11) **EP 0 604 331 B1**
(45) Date de publication et mention de la délivrance du brevet: **06.08.1997**
(21) Numéro de dépôt: 93420496.7
(22) Date de dépôt: 13.12.1993
(51) Int. Cl.: H01H 9/28

(54) **Dispositif de cadenassage d'une manette de commande manuelle d'un appareil électrique modulaire**
Abschliessvorrichtung mit Vorhängeschloss eines Handbetätigungshebels eines modularen elektrischen Schaltgerätes
Locking device with a padlock of a manual control lever of a modular electric switching device

(30) Priorité: 21.12.1992 FR 9215580
(43) Date de publication de la demande: 29.06.1994
(73) Titulaire: SCHNEIDER ELECTRIC SA, 92100 Boulogne Billancourt (FR)
(72) Inventeur: Vieux, Michel, F-38050 Grenoble Cedex 09 (FR); Delcambre, Philippe, F-38050 Grenoble Cedex 09 (FR); Le Corre, Noel, F-38050 Grenoble Cedex 09 (FR); Reynaud, François, F-38050 Grenoble Cedex 09 (FR); Buisson, Jacques, F-38050 Grenoble Cedex 09 (FR); Barral-Baron, Jean, F-38050 Grenoble Cedex 09 (FR)
(74) Mandataire: Hecké, Gérard

(56) Documents cités:
- EP-A- 0 172 771
- FR-A- 2 412 154
- FR-A- 2 424 619
- GB-A- 2 152 286

## Description

La présente invention concerne un dispositif de cadenassage d'une manette de commande manuelle d'un appareil électrique modulaire, notamment d'un disjoncteur, dans lequel la manette a deux positions stables correspondant respectivement à l'ouverture et à la fermeture de l'appareil, le boîtier de l'appareil étant pourvu de trous de plombage, et le dispositif de cadenassage comportant
- une épingle de verrouillage ayant deux bras flexibles équipés d'ergots agencés pour pénétrer dans les trous de plombage lorsque ladite manette se trouve dans l'une de ses positions stables, le dispositif de cadenassage étant agencé pour être adapté sur le boîtier lorsque la manette se trouve dans l'une ou l'autre de ses positions stables,
- un palpeur pour détecter une position intermédiaire entre lesdites positions stables de la manette et pour empêcher ledit cadenassage dans cette position,
- un levier mobile entre une première position haute et une seconde position basse, ledit levier comportant une première ouverture autorisant le passage d'un cadenas de verrouillage lorsque le levier est amené dans la seconde position,
- et un écarteur dudit levier agencé pour écarter les bras flexibles lorsque le levier est déplacé de la première position vers la seconde position, et pour faire pénétrer les ergots dans lesdits trous de plombage .

Un dispositif connu du genre mentionné est décrit dans le document GB-A-2152286. Le verrouillage du levier par l'action de blocage de l'épingle procure néanmoins un verrouillage relativement fragile.

Selon le brevet français N^{º} 78 13022 issu de la demande publiée sous le N^{º} 2.424.619 de la demanderesse, un dispositif de cadenassage est équipé d'une épingle de verrouillage dont les bras flexibles sont associés à des ergots agencés pour pénétrer dans les orifices de plombage du boîtier du disjoncteur. Les deux bras sont reliés par une anse dans laquelle on peut introduire un cadenas qui immobilise un coulisseau agencé pour bloquer les ergots dans les trous de plombage et ainsi maintenir la manette de déclenchement dans une de ses positions stables. Ce coulisseau est une pièce relativement fragile et ne garantit pas une inviolabilité absolue du système.

Un autre dispositif ayant sensiblement le même but que celui de l'invention est décrit par le brevet européen N^{º} 0 232 773. Ce dispositif est pourvu d'un élément de verrouillage qui s'engage dans les orifices de plombage du boîtier du disjoncteur et qui est commandé par une came rotative actionnée par une clé. L'inconvénient de ce dispositif est qu'il ne peut pas être cadenassé et n'offre donc pas la garantie d'inviolabilité souhaitée.

La présente invention se propose de pallier les inconvénients des dispositifs connus en fournissant un maximum de sécurité en garantissant que la manette de commande manuelle d'un appareil électrique ne puisse pas être déplacée de façon accidentelle lorsqu'elle a été volontairement bloquée dans une de ses positions stables.

Ce but est atteint par un dispositif selon le préambule de la revendication 1 qui, selon l'invention, est caractérisé en ce que :
- le levier est porté par un capot lequel est doté d'une deuxième ouverture alignée avec la première ouverture lorsque le levier se trouve dans la seconde position est conçue pour passer le cadenas de verrouillage,
- l'épingle de verrouillage est montée dans le capot, et comporte un élément central en forme de U constituant ledit palpeur, les branches du U étant prolongées par lesdits bras flexibles dont les extrémités portent lesdits ergots ,
- un logement de ladite épingle présente un jeu suffisant pour permettre à l'épingle d'occuper une position plus ou moins inclinée si la manette se trouve dans une position autre que l'une de ses deux positions stables.

D'une façon avantageuse ledit écarteur est solidaire du levier, et est disposé entre les bras flexibles. Le capot du dispositif comporte de préférence une cavité dans laquelle peut être logée la manette lorsqu'elle se trouve dans une de ses positions stables.
Le dispositif est avantageusement réversible selon que la manette occupe l'une ou l'autre de ses deux positions stables.

De préférence le levier est pourvu d'un poussoir, et le capot est fermé lorsque le levier est dans sa position basse.

D'autres avantages et caractéristiques de la présente invention ressortiront plus clairement de la description ci-dessous d'un mode de réalisation préférée donné à titre d'exemple non limitatif et représenté dans les différentes phases de son fonctionnement par les dessins annexés dans lesquels :
la figure 1 représente une vue en perspective éclatée du dispositif selon l'invention prévu pour être adapté sur un disjoncteur modulaire dont la manette de commande manuelle est en position d'ouverture,
la figure 2 représente une vue en perspective éclatée du dispositif selon l'invention prévu pour être adapté sur un disjoncteur modulaire dont la manette de commande manuelle est en position de fermeture,
la figure 3A représente une vue en perspective partiellement coupée du dispositif selon l'invention dont la manette de commande manuelle est en position d'ouverture, le levier de ce dispositif se trouvant dans sa première position déverrouillée,
la figure 3B représente une vue frontale partiellement coupée illustrant le dispositif dans la position représentée par la figure 3A,
la figure 3C représente une vue latérale en élévation, partiellement coupée, du dispositif selon l'invention dans la position représentée par la figure 3A,
la figure 4A représente une vue similaire à celle de la figure 3A dans laquelle le levier du dispositif se trouve dans sa seconde position verrouillée, ce dispositif étant par ailleurs cadenassé,
la figure 4B représente une vue similaire à celle de la figure 3B dans laquelle le levier du dispositif se trouve dans la position représentée par la figure 4A,
la figure 4C représente une vue latérale en élévation, partiellement coupée, du dispositif selon l'invention dans la position représentée par la figure 4A,
la figure 5A représente une vue similaire à celles des figures 3A et 4A et dans laquelle la manette de commande manuelle occupe une position intermédiaire entre ses deux positions stables,
la figure 5B représente une vue similaire à celles des figures 3B et 4B dans laquelle le dispositif se trouve dans la position représentée par la figure 5A,
la figure 5C représente une vue latérale en élévation, partiellement coupée, du dispositif selon l'invention dans la position représentée par la figure 5A, et
la figure 6 représente une vue en perspective de l'épingle de verrouillage du dispositif selon l'invention.

En référence aux figures, et plus particulièrement aux figures 1 et 2, le dispositif de cadenassage 10 est prévu pour être adapté par-dessus la manette de commande manuelle 11 d'un appareil électrique modulaire tel qu'un disjoncteur 12. Selon que cette manette est basculée dans l'une ou l'autre de ses positions stables, à savoir dans sa position d'ouverture (voir figure 1) ou dans sa position de fermeture (voir figure 2) le dispositif de cadenassage est positionné dans un sens ou dans le sens inverse. On verra par la suite que le blocage de la manette et le cadenassage du dispositif, lorsque ce blocage est accompli, ne peuvent être réalisés que si la manette se trouve effectivement dans une de ses positions stables et sont interdits si elle se trouve dans une position intermédiaire.

En vue de ce blocage, le dispositif comporte, comme le montrent plus particulièrement les figures 3A, 3B, 3C; 4A, 4B, 4C et 5A, 5B, 5C, un capot 13 comprenant une cavité 14 dans laquelle peut être logée la manette de commande manuelle 11, un levier 15 mobile entre une première position déverrouillée (voir figures 3A, B et C) et une seconde position verrouillée (voir figures 4A, B et C), et une épingle de verrouillage 16 montée dans un logement disposé entre la cavité 14 et le levier 11.

Le levier 15 est équipé d'un poussoir 17 qui permet à l'utilisateur de le déplacer de sa position haute, dite première position déverrouillée, dans sa position basse, dite seconde position verrouillée, et réciproquement. Il comporte par ailleurs une ouverture 18 dont les dimensions sont sensiblement égales à celles d'au moins une ouverture 19 ménagée à travers le capot, de telle manière que, lorsque le levier est amené dans sa position basse (voir figures 4A, B et C), les ouvertures 18 et 19 se trouvent en regard l'une de l'autre et il devient possible de cadenasser le dispositif en passant l'anse 20 d'un cadenas 21 dans ces ouvertures. Dans l'exemple de réalisation représenté, le capot comporte deux éléments de parois parallèles 22 et 23 (voir figure 2) pourvus chacun d'une ouverture 19, et le levier 15 est agencé pour pouvoir coulisser entre ces éléments qui lui servent de guides lorsqu'il est déplacé entre ses deux positions définies ci-dessus. Le levier comporte par ailleurs un écarteur 24 (voir figures 3B, 4B et 5B) dont le rôle sera décrit ci-après.

La manette de commande manuelle 11 est solidaire d'un tambour 25, rotatif autour d'un axe solidaire du boîtier de l'appareil électrique, et qui comporte, d'une manière connue en soi, deux trous de plombage 26. L'épingle de verrouillage, qui est représentée plus en détail et agrandie par la figure 6, comporte un élément central 27 en forme de U, dont les deux branches 27a et 27b sont prolongées respectivement par deux bras latéraux 28a et 28b portant à leurs extrémités deux ergots 29a et 29b. Ces deux ergots sont agencés pour s'engager respectivement dans les deux trous de plombage 26, lorsque d'une part la manette 11 est dans l'une de ses positions stables et d'autre part, lorsque le poussoir 17 est amené dans sa position basse. Dans cette position, l'écarteur 24 mentionné ci-dessus, qui se trouvait initialement (voir fig. 3B) dans une position haute et entre les bras flexibles 28a et 28b, se trouve dans une position basse, ce qui a pour effet d'écarter lesdits bras et de repousser les ergots 29a et 29b dans les trous de plombage. De ce fait, la manette 11 est bloquée en position et, puisque le poussoir se trouve en position basse, le cadenas peut être passé dans les ouvertures 18 et 19 juxtaposées. Le but recherché est donc pleinement atteint : la manette est verrouillée d'une manière absolument sûre puisque le cadenas est en place, empêchant en outre tout accès à la manette.

La description ci-dessus qui correspond à un verrouillage de la manette et à un blocage en position du dispositif de cadenassage dans une position telle que représentée par la figure 1, s'applique bien entendu à la position représentée par la figure 2. Les fonctions des pièces mobiles restent les mêmes.

Les figures 5A, 5B et 5C illustrent un cas particulier où la manette 11 se trouve accidentellement dans une position intermédiaire entre ses positions stables. L'élément central 27 de l'épingle de verrouillage est en fait bloqué dans un espace 30 de telle manière qu'il ait un certain jeu. Il joue le rôle d'un palpeur susceptible de détecter la position intermédiaire de la manette 11. En effet, si cette manette se trouve dans une position autre que ses positions stables, l'élément central 27 ou palpeur bute contre cette manette lorsque le dispositif de cadenassage est mis en place, ce qui a pour effet d'incliner l'épingle. En raison de cette inclinaison, les ergots 29a et 29b ne se trouvent plus en face des trous de plombage et ne peuvent donc pas s'engager dans ces trous lorsque le poussoir 17 est abaissé. Le verrouillage de la manette n'est plus possible et le dispositif de cadenassage ne peut être solidarisé de l'appareil électrique. Le but recherché ne peut pas être atteint dans ce cas. En conséquence, le palpeur de l'épingle constitue un détecteur de défaut qui empêche un verrouillage de la manette et un blocage du dispositif de cadenassage si ladite manette n'occupe pas une de ses deux positions stables.

Le capot 13 et le levier 15 sont de préférence réalisés en matière synthétique moulée par injection. L'épingle est de préférence en acier. Leur forme et leurs dimensions peuvent être adaptés à la géométrie des appareils électriques concernés. Il est à noter que le capot est entièrement fermé lorsque le poussoir est enfoncé, le levier étant dans sa position basse, rendant l'accès à l'épingle 16 impossible.

## Revendications

1. Dispositif de cadenassage (10) d'une manette (11) de commande manuelle d'un appareil électrique modulaire, notamment d'un disjoncteur (12), dans lequel la manette (11) a deux positions stables correspondant respectivement à l'ouverture et à la fermeture de l'appareil, le boîtier de l'appareil (12) étant pourvu de trous de plombage (26), et le dispositif de cadenassage (10) comportant :
- une épingle de verrouillage (16) ayant deux bras (28a, 28b) flexibles équipés d'ergots (29a, 29b) agencés pour pénétrer dans les trous de plombage (26) lorsque ladite manette (11) se trouve dans l'une de ses positions stables, le dispositif de cadenassage étant agencé pour être adapté sur le boîtier lorsque la manette (11) se trouve dans l'une ou l'autre de ses positions stables,
- un palpeur pour détecter une position intermédiaire entre lesdites positions stables de la manette (11) et pour empêcher ledit cadenassage dans cette position,
- un levier (15) mobile entre une première position haute et une seconde position basse, ledit levier (15) comportant une première ouverture (18) autorisant le passage d'un cadenas de verrouillage (21) lorsque le levier (15) est amené dans la seconde position,
- et un écarteur (24) dudit levier (15) agencé pour écarter les bras flexibles (28a, 28b) lorsque le levier (15) est déplacé de la première position vers la seconde position, et pour faire pénétrer les ergots (29a, 29b) dans lesdits trous de plombage (26),
caractérisé en ce que:
- le levier (15) est porté par un capot (13) lequel est doté d'une deuxième ouverture (19) alignée avec la première ouverture (18) lorsque le levier (15) se trouve dans la seconde position est conçue pour faire passer le cadenas de verrouillage (21),
- l'épingle de verrouillage (16) est montée dans le capot (13), et comporte un élément central (27) en forme de U constituant ledit palpeur, les branches (27a, 27b) du U étant prolongées par lesdits bras flexibles (28a, 28b) dont les extrémités portent lesdits ergots (29a, 29b),
- un logement de ladite épingle (16) présente un jeu suffisant pour permettre à l'épingle d'occuper une position plus ou moins inclinée, si la manette (11) se trouve dans une position autre que l'une de ses deux positions stables.

2. Dispositif selon la revendication 1, caractérisé en ce que ledit écarteur (24) est solidaire du levier (15), et est disposé entre les bras flexibles (28a, 28b).

3. Dispositif selon la revendication 1, caractérisé en ce que le capot (13) comporte une cavité (14) dans laquelle peut être logée la manette (11) lorsqu'elle se trouve dans une de ses positions stables.

4. Dispositif selon la revendication 3, caractérisé en ce qu'il est réversible selon que la manette (11) occupe l'une ou l'autre de ses deux positions stables.

5. Dispositif selon la revendication 1, caractérisé en ce que le levier (15) est pourvu d'un poussoir (17).

6. Dispositif selon la revendication 5, caractérisé en ce que le capot (13) est fermé lorsque le levier (15) est dans sa position basse.

## Patentansprüche

1. Verriegelungsvorrichtung (10) für einen Schaltknebel (11) zur Handbetätigung eines modularen elektrischen Schaltgeräts, insbesondere eines Leistungsschalters (12), bei dem der Schaltknebel (11) zwei stabile Stellungen entsprechend der Einschaltstellung und der Ausschaltstellung des Schaltgeräts einnehmen kann, wobei das Gehäuse des Schaltgeräts (12) mit Plombieröffnungen (26) versehen ist und die Verriegelungsvorrichtung (10) folgende Teile umfaßt:
- eine Verriegelungsklammer (16) mit zwei Federarmen (28a, 28b), an denen Ansätze (29a, 29b) zum Eingreifen in die Plombieröffnungen (26) ausgebildet sind, wenn der genannte Schaltknebel (11) in einer seiner stabilen Stellungen steht, wobei die Verriegelungsvorrichtung so ausgebildet ist, daß sie an das Gehäuse angebaut werden kann, wenn der Schaltknebel (11) in der einen oder anderen seiner stabilen Stellungen steht,
- ein Tastelement zur Erfassung einer Zwischenstellung zwischen den genannten stabilen Stellungen des Schaltknebels (11) sowie zur Verhinderung der Verriegelung in dieser Stellung,
- einen zwischen einer ersten, oberen Stellung und einer zweiten, unteren Stellung verschiebbaren beweglichen Hebel (15), welcher Hebel (15) eine erste Öffnung (18) aufweist, die das Hindurchführen eines Vorhängeschlosses (21) zur Verriegelung ermöglicht, wenn der Hebel (15) in die zweite Stellung verbracht ist, sowie
- ein Spreizelement (24) des genannten Hebels (15), das dazu dient, die Federarme (28a, 28b) auseinanderzudrücken, wenn der Hebel (15) von der ersten Stellung in die zweite Stellung verbracht wird, und die Ansätze (29a, 29b) in die genannten Plombieröffnungen (26) einzuschieben,
dadurch gekennzeichnet ist, daß
- der Hebel (15) in einem Aufsatz (13) gelagert ist, der eine zweite Öffnung (19) aufweist, welche mit der ersten Öffnung (18) fluchtet, wenn der Hebel (15) in der zweiten Stellung steht, und zur Durchführung des Vorhängeschlosses (21) dient,
- die Verriegelungsklammer (16) im Aufsatz (13) gelagert ist und einen, das genannte Tastelement bildenden, U-förmigen Mittelteil umfaßt, wobei die Schenkel (27a, 27b) des U durch die genannten Federarme (28a, 28b) verlängert sind, an deren Enden die genannten Ansätze (29a, 29b) ausgebildet sind,
- eine Aufnahme der genannten Klammer (16) ein Spiel aufweist, das ausreichend groß ist, um der Klammer die Einnahme eine mehr oder weniger geneigten Stellung zu ermöglichen, wenn der Schaltknebel (11) in einer anderen als einer seiner beiden stabilen Stellungen steht.

2. Vorrichtung nach Anspruch 1, dadurch gekennzeichnet, daß das genannte Spreizelement (24) fest mit dem Hebel (15) verbunden und zwischen den Federarmen (28a, 28b) angeordnet ist.

3. Vorrichtung nach Anspruch 1, dadurch gekennzeichnet, daß der Aufsatz (13) eine Ausnehmung (14) aufweist, in die der Schaltknebel (11) eingeführt werden kann, wenn er in einer seiner stabilen Stellungen steht.

4. Vorrichtung nach Anspruch 3, dadurch gekennzeichnet, daß sie umgedreht werden kann, um in beiden stabilen Stellungen des Schaltknebels (11) aufgesetzt werden zu können.

5. Vorrichtung nach Anspruch 1, dadurch gekennzeichnet, daß der Hebel (15) eine Druckplatte (17) aufweist.

6. Vorrichtung nach Anspruch 5, dadurch gekennzeichnet, daß der Aufsatz (13) in der abgesenkten Stellung des Hebels (15) geschlossen ist.

## Claims

1. A padlocking device (10) of a manual operating handle (11) of a modular electrical apparatus, notably a circuit breaker (12), wherein the handle (11) has two stable positions corresponding respectively to opening and closing of the apparatus, the case of the apparatus (12) being provided with sealing holes (26), and the padlocking device (10) comprising :
- a locking pin (16) having two flexible arms (28a, 28b) equipped with spigots (29a, 29b) arranged to enter the sealing holes (26) when said handle (11) is in one of its stable positions, the padlocking device being arranged to be fitted on the case when the handle (11) is in one or the other of its stable positions,
- a sensor to detect an intermediate position between said stable positions of the handle (11) and to prevent said padlocking in this position,
- a lever (15) movable between a first up position and a second down position, said lever (15) comprising a first opening (18) allowing a locking padlock (21) to pass when the lever (15) is moved to the second position,
- and a separator (24) of said lever (15) to move the flexible arms (28a, 28b) apart when the lever (15) is moved from the first position to the second position, and to make the spigots (29a, 29b) enter said sealing holes (26),
characterized in that :
- the lever (15) is supported by a cover (13) which is provided with a second opening (19) aligned with the first opening (18) when the lever (15) is in the second position and designed for the locking padlock (21) to be passed through,
- the locking pin (16) is fitted in the cover (13) and comprises a U-shaped central element (27) constituting said sensor, the branches (27a, 27b) of the U being extended by said flexible arms (28a, 28b) whose ends bear said spigots (29a, 29b),
- a housing of said pin (16) presents sufficient clearance to enable the pin to occupy a more or less inclined position if the handle (11) is in a position other than one of its two stable positions.

2. The device according to claim 1, characterized in that said separator (24) is securedly united to the lever (15) and is located between the flexible arms (28a, 28b).

3. The device according to claim 1, characterized in that the cover (13) comprises a cavity (14) in which the handle (11) can be housed when it is in one of its stable positions.

4. The device according to claim 3, characterized in that it is reversible depending on whether the handle (11) occupies one or the other of its two stable positions.

5. The device according to claim 1, characterized in that the lever (15) is provided with a pushbutton (17).

6. The device according to claim 5, characterized in that the cover (13) is closed when the lever (15) is in its down position.
